# EUROPÄISCHE PATENTSCHRIFT

(11) **EP 0 548 655 B1**
(45) Veröffentlichungstag und Bekanntmachung des Hinweises auf die Patenterteilung: **14.05.1997**
(21) Anmeldenummer: 92120876.5
(22) Anmeldetag: 08.12.1992
(51) Int. Cl.: F23N 5/24, F23N 5/02

(54) **Heizeinrichtung**
Heating device
Dispositif de chauffage

(30) Priorität: 12.12.1991 AT 2469/91
(43) Veröffentlichungstag der Anmeldung: 30.06.1993
(73) Patentinhaber: Joh. Vaillant GmbH u. Co., D-42810 Remscheid (DE); n.v. Vaillant s.a., B-1620 Drogenbos (BE); VAILLANT S.A.R.L, 94045 Créteil Cedex (FR); VAILLANT Ges.m.b.H, 1231 Wien (AT); Vaillant Ltd., Rochester Kent ME2 4EZ (GB); Vaillant B.V., 1100 DT Amsterdam (NL); Vaillant GmbH, CH-8953 Dietikon 1 (CH)
(72) Erfinder: Berg, Joachim, W-5630 Remscheid (DE)
(74) Vertreter: Heim, Johann-Ludwig, Dipl.-Ing.

(56) Entgegenhaltungen:
- DE-A- 2 500 529
- DE-B- 1 027 863
- FR-A- 2 549 204
- US-A- 4 296 727
- PATENT ABSTRACTS OF JAPAN vol. 13, no. 462 (M-881)19. Oktober 1989 & JP-A-11 81 016 (MATSUSHITA ELECTRIC) 19. Juli 1989
- PATENT ABSTRACTS OF JAPAN vol. 14, no. 221 (M-971)10. Mai 1990 & JP-A-20 52 917 (HANADA YOSHIYUKI) 22. Februar 1990

## Beschreibung

Die Erfindung bezieht sich auf eine Heizeinrichtung gemäß dem Oberbegriff des Patentanspruchs.

Abgasanlagen beziehungsweise Abgasleitungen für Heizgeräte mit niedrigen Abgastemperaturen können ganz oder teilweise aus einem brennbaren oder nur begrenzt temperaturbeständigen Material hergestellt sein. Dabei ist es lediglich erforderlich, einen Sicherheitstemperaturbegrenzer vorzusehen, der ein Überschreiten der maximal zulässigen Temperatur der Abgasleitung verhindert.

Aus der US-PS 4 296 727 ist ein Kontrollsystem zur Alarmgebung bei gefährlichen oder ungewünschten Betriebszuständen eines Heizgerätes bekanntgeworden.

Bei einer aus der EP-PS 0 240 390 bekannten Heizeinrichtung ist der Sicherheitstemperaturbegrenzer durch einen Thermoarbeitskontakt gebildet, der bei Erreichen einer bestimmten Abgasgrenztemperatur den Brenner abschaltet. Dadurch ergibt sich jedoch der Nachteil, daß keine Möglichkeit besteht, einer Überschreitung der Ansprechtemperatur des Sicherheitstemperaturbegrenzers vorzubeugen.

Ziel der Erfindung ist es, diese Nachteile zu vermeiden und eine Heizeinrichtung der eingangs erwähnten Art vorzuschlagen, bei der einem Überschreiten des maximalen Grenzwertes der Abgastemperatur vorgebeugt wird.

Erfindungsgemäß wird dies durch die kennzeichnenden Merkmale des Patentanspruchs erreicht.

Dadurch ergibt sich der Vorteil, daß bereits bei einer Annäherung der Abgastemperatur an den vorgegebenen Grenzwert in den Betrieb des Brenners derart eingegriffen wird, daß ein weiteres Ansteigen der Abgastemperatur unterbleibt, wodurch einer Stillsetzung des Brenners vorgebeugt wird. Dabei kann der Schwellwert für die Leistungsreduzierung sehr einfach mittels eines Gebers auf die für die Abgasleitung verwendeten Materialien zulässigen Temperaturen abgestimmt werden, wobei stets die gleichen Bauteile eingesetzt werden können, unabhängig von für die Abgasleitung verwendeten Materialien. Durch die Verknüpfung der Ist-Werte der Vorlauftemperatur und der Abgastemperatur und deren Soll-Wert beziehungsweise Schwellwert mittels eines Mikrocomputers ergibt sich ein sehr einfacher Aufbau einer Auswerteschaltung, wobei es möglich ist, mit der Auswerteschaltung nicht nur für den Schutz der Abgasleitung gegen eine Überhitzung zu sorgen, sondern auch den Brenner in Abhängigkeit vom Wärmebedarf entsprechend einer Heizkurve zu steuern.

Die Erfindung wird nun anhand der Zeichnung näher erläutert.

Dabei zeigt:
Figur 1 schematisch eine erfindungsgemäße Heizeinrichtung,
Figur 2 schematisch eine Auswerteschaltung und
Figur 3 ein Funktionsschema der Auswerteschaltung.

In allen Figuren bedeuten gleiche Bezugszeichen jeweils gleiche Einzelheiten.

Die Heizeinrichtung weist einen in einer Brennkammer 1 angeordneten Brenner 2 auf, der über ein Gebläse 3 und eine über ein Magnetventil 4 gesteuerte Gasleitung 5 mit einem Brenngas-Luftgemisch beaufschlagt wird. Über dem Brenner 2 ist ein Wärmetauscher 6 angeordnet, der über eine Vorlaufleitung 7 und eine Rücklaufleitung 8, in der eine Pumpe 9 angeordnet ist, mit einer nicht dargestellten Heizkörpereinrichtung verbunden ist.

Die für das Gebläse 3 notwendige Luft gelangt über einen eine Abgasleitung 10 umgebenden Ringspalt 11 in das Innere des Gehäuses 12 und von dort zur Saugseite des Gebläses 3.

Im der Brennkammer 1 nahen Bereich der Abgasleitung 10, die aus brennbarem oder nur begrenzt temperaturbeständigem Material hergestellt ist, ist ein Temperaturfühler 13 angeordnet, der mit einer Auswerteschaltung 14 über eine Anschlußleitung 20 verbunden ist. Diese ist auch mit einem die Temperatur des Vorlaufwassers erfassenden Fühler 16 über eine Leitung 17 verbunden.

Die Auswerteschaltung 14 weist einen Abgas-Solltemperatur-Wertgeber 15 zur Auswahl eines Schwellwertes für die Abgabe eines die Brennstoffzufuhr unterbindenden Signales auf.

Weiter steuert die Auswerteschaltung über die Leitung 18 das Gebläse 3, um die Belastung des Brenners 3 zu beeinflussen, und mit einer Leitung 19 das Magnetventil 4, das die Gaszufuhr zum Brenner 2 steuert.

Dabei weist die Auswerteschaltung 14, wie aus der Figur 2 zu ersehen ist, einen Mikroprozessor 21 auf, der auch als Schwellwertschaltung dient und der bei einer Annäherung des Temperaturwertes des Abgases an den eingestellten Schwellwert, zum Beispiel bis auf 10 °C, ein die Leistung des Brenners 2 verminderndes Signal abgibt.

Wie aus der Figur 2 zu ersehen ist, weist die Auswerteschaltung 14 einen Mikroprozessor 21 auf, der mit dem die Temperatur des Abgases erfassenden Fühler 13 über einen Analog-Digitalwandler 22 verbunden ist. Weiterhin ist ein Abgas-Solltemperatur-Wertgeber 15, ein die Temperatur des Vorlaufes einer nicht weiter dargestellten Heizungsanlage erfassender Fühler 16 und ein Vorlauf-Soll-Wertgeber 25 jeweils über Analog-Digitalwandler 22 eingangsseitig mit dem Mikroprozessor 21 verbunden. Ausgangsseitig ist der Mikroprozessor 21 über Digital-Analogwandler 23 mit dem Gebläse 3 des Brenners 2 und dem Magnetventil 4 verbunden, das die Gaszufuhr zum Brenner steuert. Weiter ist an den Mikroprozessor 21 noch eine Anzeige 26 und eine Spannungsversorgung 24 verbunden.

Der Funktionsablauf der Auswerteschaltung 14 ist in der Figur 3 dargestellt. Als Eingangsgrößen werden die tatsächliche Abgastemperatur T_{Aist}, die vom Fühler 13 erfaßt wird, der eingestellte Maximalwert der Abgastemperatur T_{Amax} und der Soll-Wert für die Vorlauftemperatur T_{Vsoll} verarbeitet. Es wird die momentane Abgastemperatur T_{Aist} mit der eingestellten maximalen Abgastemperatur T_{Amax} fortlaufend verglichen. Wird die Differenz aus T_{Amax} - T_{Aist} Null oder negativ, so ist die maximal zulässige Abgastemperatur erreicht oder überschritten. In diesem Fall wird der Brenner 2 verriegelnd abgeschaltet.

Liegt die tatsächliche Abgastemperatur T_{Aist} innerhalb eines Toleranzbandes von zum Beispiel 10° Kelvin unterhalb des Abschaltwertes T_{Amax}, wird die Soll-Vorgabe für die Vorlauftemperatur T_{Vsoll} nach einem vorgegebenen Algorithmus reduziert, bis der Sicherheitsabstand zum Abschaltwert wieder hergestellt ist.

## Patentansprüche

1. Heizeinrichtung mit einem einen Wärmetauscher (6) beaufschlagenden Brenner (2) und einer Abgasleitung (10) aus einem brennbaren oder nur begrenzt temperaturbeständigen Material, in deren Anschlußbereich an eine den Brenner (2) aufnehmende Brennkammer (1) ein Sicherheitstemperaturbegrenzer angeordnet ist, der bei Überschreitung einer bestimmten Temperatur ein die Brennstoffversorgung des Brenners (2) beeinflussendes Signal abgibt, wobei der Sicherheitstemperaturbegrenzer durch einen in der Abgasleitung (10) angeordneten Temperaturfühler (13) und einer dessen Signale verarbeitenden Auswerteschaltung (14) gebildet ist, die eine Schwellwertschaltung, die bei Überschreitung eines ersten Schwellwertes (TAₘₐₓ) für die Abgastemperatur eine Abschaltung des Brenners (2) bewirkt, umfaßt, **dadurch gekennzeichnet**, daß die Auswerteschaltung (14) einen Mikroprozessor (21) aufweist, an den der in der Abgasleitung (10) angeordnete Temperaturfühler (13), ein Abgas-Soll-Wert-Geber (15) zur Einstellung des ersten Schwellwertes (TAₘₐₓ) für die Abgastemperatur und eines zweiten niedrigeren Schwellwertes für die Abgastemperatur und ein Temperaturfühler (16) zur Erfassung der Vorlauftemperatur sowie ein Vorlauf-Soll-Wert-Geber (25) eingangsseitig angeschlossen sind und der ausgangsseitig mit einem die Brennstoffzufuhr zum Brenner (2) steuernden Magnetventil (4) und gegebenenfalls mit einem dem Brenner (2) zugeordneten Gebläse (3) verbunden ist, und daß die Auswerteschaltung (14) darüber hinaus bei Überschreitung des zweiten niedrigeren Schwellwertes die Soll-Wert-Vorgabe für die Vorlauftemperatur (T_{Vsoll}) nach einem vorgegebenen Algorithmus reduziert, so daß die Leistungsabgabe des Brenners (2) im Sinne einer Reduzierung derselben beeinflußt wird.

## Claims

1. Heating device with a heat exchanger (6) heated by a burner (2), and a flue gas conduit (10) made of a flammable material or a material of only limited temperature resistance, comprising a safety temperature limiter provided in the connection area between the said conduit and a combustion chamber (1) accommodating the burner (2), such temperature limiter producing a signal influencing the fuel supply to the burner (2) when a certain temperature is exceeded and being composed of a temperature sensor (13) provided in the flue gas conduit (10) and an evaluation unit (14) processing the signals supplied by the temperature sensor, such evaluation unit (14) comprising a threshold circuit which, when a first threshold value (T_{Amax}) for the flue gas temperature is exceeded, acts to shut off the burner (2), **characterized in that** the evaluation unit (14) comprises a microprocessor (21) which on its input side is connected to the temperature sensor (13) in the flue gas conduit (10), to a flue gas setpoint selector (15) for setting the first threshold value (T_{Amax}) and a second, lower threshold value for the flue gas temperature, to a temperature sensor (16) for sensing the upstream temperature and to an upstream temperature setpoint selector (25), and which on its output side is connected to a solenoid valve (4) controlling the fuel supply to the burner and, if necessary, to a blower (3) associated with the burner (2), and that, in addition, the evaluation unit (14), when the second, lower threshold value is exceeded, acts to reduce the setpoint setting for the upstream temperature (T_{Vsetp}) in accordance with a preset algorithm in such a way that the calorific output of the bumer (2) is influenced towards a reduction of the same.

## Revendications

1. Installation de chauffage avec un brûleur (2) chauffant un échangeur de chaleur (6), et avec un conduit d'évacuation des fumées (10) dans un matériau combustible ou peu résistant à la chaleur, dans la zone de raccordement duquel avec une chambre de combustion (1) abritant le brûleur (2), il est prévu un organe limiteur de température qui émet, en cas de dépassement d'une température limite, un signal agissant sur l'alimentation en combustible du brûleur (2), ledit organe étant formé par une sonde thermométrique (13) disposée dans le conduit (10), et par un circuit de traitement (14) de ses signaux, circuit qui comprend une fonction de seuil provoquant l'arrêt du brûleur (2) au moment où un premier seuil (TAₘₐₓ) de température des fumées est dépassé, **installation caractérisée par le fait** que le circuit de traitement (14) comprend un microprocesseur (21) à l'entrée duquel sont connectés la sonde thermométrique (13) logée dans le conduit (10), un générateur de signaux de consigne (15) définissant le premier seuil (TAₘₐₓ) de température des fumées et un deuxième seuil de température des fumées plus bas, et une sonde thermométrique (16) contrôlant la température de sortie, ainsi qu'un générateur de signaux de consigne (25) pour la température de sortie, microprocesseur dont la sortie est reliée à une électrovalve (4) réglant l'alimentation en combustible du brûleur (2) et, le cas échéant, à un ventilateur (3) coopérant avec le brûleur (2), et par le fait que le circuit de traitement (14) réduit de plus, suivant un algorithme prédéterminé, la consigne de température de sortie (T_{Vcons}) en cas de dépassement du seuil plus bas de sorte que la puissance du brûleur (2) est réduite en conséquence.
